# EUROPÄISCHE PATENTSCHRIFT

(11) **EP 0 968 034 B1**
(45) Veröffentlichungstag und Bekanntmachung des Hinweises auf die Patenterteilung: **31.08.2005**
(21) Anmeldenummer: 99907233.3
(22) Anmeldetag: 06.01.1999
(51) Int. Cl.: A63G 21/04, B62B 15/00

(54) **FREIZEITSPORTANLAGE**
LEISURE SPORTS EQUIPMENT
EQUIPEMENT SPORTIF DE LOISIRS

(30) Priorität: 09.01.1998 DE 29800205 U
(43) Veröffentlichungstag der Anmeldung: 05.01.2000
(73) Patentinhaber: Josef Wiegand GMBH Freizeitanlagen, 36169 Rasdorf (DE)
(72) Erfinder: WIEGAND, Josef, D-36169 Rasdorf (DE)
(74) Vertreter: Hebing, Norbert
(86) Internationale Anmeldenummer: PCT/DE1999/000010
(87) Internationale Veröffentlichungsnummer: WO 1999/034890

(56) Entgegenhaltungen:
- EP-A- 0 005 884
- DE-A- 3 423 401
- FR-A- 2 239 367
- FR-A- 2 400 454
- GB-A- 148 276
- US-A- 1 839 054
- US-A- 4 236 454
- US-A- 4 417 740

## Beschreibung

Die Erfindung betrifft eine Freizeitsportanlage mit zumindest einem entlang eines mit Gefälle verlaufenden Fahrweges durch Schwerkraft fahrbaren Fahrzeug, welches hinsichtlich seiner Geschwindigkeit vom Fahrer individuell zu steuern ist, wobei der Fahrweg zwei als Rohre ausgebildete Fahrschienen hat, auf welchen das Fahrzeug mit Tragrädern oder Kufen abgestützt ist, wobei die Rohre von quer verlaufenden, von Ständern abgestützten Tragkörpern auf einen genauen, gegenseitigen Abstand gehalten sind und wobei diese Ständer an ihrer Unterseite Pratzenfüße zum Abstützen auf dem Erdboden aufweisen.

Eine Freizeitsportanlage von älterer Bauart ist beispielsweise in der US-A-4,417,740 beschrieben. Der Fahrweg wird bei ihr durch eine nach oben hin offene Rinne gebildet, in welcher die Fahrzeuge zu fahren vermögen und durch deren quer zur Haupterstreckungsrichtung verlaufende Krümmung die Fahrzeuge am Verlassen des Fahrweges gehindert werden.

Eine Freizeitsportanlage, wie sie in der genannten US-A-4,417,740 beschrieben ist, beansprucht für ihren Fahrweg relativ viel Platz. Sie hat sicherheitstechnisch den Nachteil, dass bei zu hoher Geschwindigkeit und bei einer ungeschickten Gewichtsverlagerung des Benutzers eines Fahrzeugs dieser Freizeitsportanlage das Fahrzeug doch aus der Rinne herausgelangen kann, was zu ernsten Verletzungen des Fahrers und Schäden am Fahrzeug führen würde. Hinzu kommt, dass die Fahrzeuge mit beträchtlichem Abstand fahren müssen, da ein selbsttätiges Abbremsen bei einer gefährlichen Annäherung aufgrund unterschiedlicher Fahrgeschwindigkeiten mit vertretbarem Aufwand nicht zu verwirklichen ist.

Auf Festplätzen sind sogenannte Achterbahnen gebräuchlich, bei denen Fahrzeuge auf Fahrschienen abgestützt und geführt sind. Solche Freizeitanlagen erlauben es, die Fahrzeuge dicht hintereinander fahren zu lassen und bei Bedarf automatisch abzubremsen, sind jedoch sehr aufwendig gestaltet, so dass nach dem Prinzip von Achterbahnen gestaltete Freizeitsportanlagen bislang nicht auf Berghängen errichtet wurden, um längere Abwärtsfahren zu ermöglichen. Außerdem können Achterbahnwagen nicht individuell abgebremst werden.

Eine Freizeitsportanlage mit zwei parallelen Rohren als Fahrweg gemäß dem Oberbegriff des Anspruchs 1 ist in der DE 34 23 401 A1 beschrieben. Ein solcher Fahrweg kann sehr einfach mit wechselnden Gefällen und Kurven verlegt werden, wobei bei Kurven sehr leicht eine Überhöhung der jeweils kurvenäußeren Führungsschiene möglich ist. Wenn sich die Tragräder oder Kufen nicht flächig auf ebenen Laufflächen, sondern auf im Querschnitt kreisförmigen Rohren abstützen, kommt es nur zu einer linienförmigen Berührung, wodurch die Tragräder sehr leicht rollen oder die Kufen leicht gleiten und es in Kurven zu keinem Verklemmen kommen kann, weil die Fahrschienen keine stets zu den Tragrädern oder Kufen hin ausgerichtete Laufflächen haben müssen. Da die Tragkörper mit den Fahrschienen von Ständern abgestützt sind, braucht die Freizeitsportanlage den Erdboden nur mit den Pratzenfüßen zu berühren, so dass beispielsweise eine Grasnarbe unterhalb der Anlage nur unbedeutend beeinträchtigt wird. Hervorzuheben ist auch, dass die neuerungsgemäße Freizeitsportanlage keinerlei Betonfundamente oder sonstige, bleibend im Boden zu verankernde Betonteile benötigt. Bei einem geringen Gefälle genügt es, wenn die Freizeitsportanlage lediglich frei auf dem Boden aufsteht, während man bei einem größeren Gefälle mit einzelnen Erdnägeln die Freizeitsportanlage zusätzlich sichern kann.

Die DE 34 23 401 A1 sieht allerdings vor, dass den Tragrädern Gegenrollen gegenüberliegen, die die als Rohre ausgebildeten Fahrschienen von unten untergreifen. Dies hat den Nachteil, dass die Fahrschienen von den Tragkörpern nicht von unten unterstützt werden können, sondern nur seitlich mit dem Tragkörper verbunden werden können, was eine hohe Belastung der Verbindungsstelle bedeutet, da das Gewicht des Fahrzeuges und der darauf sitzenden Person mit Hebelwirkung darauf lastet. Außerdem können Platzprobleme bei der Anordnung der Führungseinrichtung und der Bremsen entstehen.

Zum Stand der Technik ist auch die US PS 1,839,054 zu nennen. Demnach besteht der Fahrweg für ein kutschenartiges Fahrzeug aus zwei parallel verlaufenden Schienen, die auf der Oberseite einen Rollweg für die Tragräder des Fahrzeuges haben und darunter einen Vorsprung, der von L-förmigen Auslegern des Fahrzeuges untergriffen wird. Ein Bremse für das Fahrzeug ist nicht beschrieben.

Die Erfindung beruht daher auf dem Problem, die Einrichtung gemäß der DE 34 23 401 so zu gestalten, dass die Befestigung der Fahrschienen an den Tragkörpern optimiert werden kann. Außerdem sollen Platzprobleme bei der Anordnung der Führungseinrichtungen und der Bremse vermieden werden.

Zur Lösung des Problems sieht die Erfindung vor, dass die Tragkörper zwischen den Fahrschienen zwei parallel zu den Fahrschienen verlaufende Führungsschienen aufweisen und dass die Fahrzeuge nach unten zwischen die Führungsschienen ragende Führungsausleger haben, welche jeweils L-förmig ausgebildet sind und mit einem horizontalen Schenkel unter jeweils eine Führungsschiene greifen.

Die Mittel zum Abbremsen der einzelnen Fahrzeuge sind besonders einfach und wirkungsvoll gestaltet, wenn die Fahrzeuge an jeder Seite oberhalb jeder Führungsschiene jeweils einen Bremsbalken mit zu der Führungsschiene hin gerichteten Reibbelägen haben und wenn die Fahrzeuge jeweils eine Bremsbetätigung zum Verschieben des Bremsbalkens mit den Reibbelägen von oben her gegen die Führungsschiene aufweisen. Eine solche Bremse wirkt nicht, wie bei Fahrzeugen allgemein üblich, über die Tragräder, so dass man beim Abbremsen nicht auf die geringe Reibung zwischen den Tragrädern und den Fahrschienen angewiesen ist.

Konstruktiv besonders einfach ist die Bremse gestaltet, wenn gemäß einer anderen Weiterbildung der Erfindung die Bremsbalken mittels Lenker am Fahrgestell des Fahrzeugs pendelnd befestigt sind und wenn die Bremsbetätigung einen u-förmigen, mit seiner Basis schwenkbar am Fahrgestell gelagerten Bremsbügel hat, dessen freie, nach oben ragende Schenkel jeweils einen Bremshebel bilden und welcher an der den Bremshebeln entgegengesetzten Seite jeweils einen an einem Bremsbalken angelenkten Lenkerarm aufweist.

Die Bremse wirkt wie eine Zange, indem ihre Bremsbacken die Führungsschiene von oben und unten wie bei einer Scheibenbremse umgreifen und zwischen sich einspannen, wenn gemäß einer anderen Weiterbildung der Erfindung die Hebelverhältnisse bei der Bremsbetätigung zum Abheben des Fahrzeugs von den Fahrschienen und zum Anpressen der horizontalen Stege der Führungsausleger von unten her gegen die Führungsschiene bemessen sind. Durch unterschiedliche Reibbeläge in den horizontalen Stegen lassen sich sehr gute Nassbremseigenschaften erzielen.

Weil gemäß der Erfindung die Fahrschienen auf Ständern stehen, können sie mit beträchtlicher Höhe über dem Erdboden verlaufen. Das kann bei nicht ausreichend im Fahrzeug durch Anschnallgurte gesicherten Personen insbesondere in Kurven zu einem Unfallrisiko führen, falls solche Personen aus dem Fahrzeug herausfallen. Ein Herunterfallen aus einer gefährlichen Höhe lässt sich zuverlässig und mit einfachen Mitteln ausschließen, wenn gemäß einer anderen Weiterbildung der Erfindung an den Tragkörpern zur Befestigung von entlang des Fahrweges verlaufenden Fangnetzen C-förmige Bügel derart angebracht sind, dass die Basis der Bügel sich horizontal erstreckt und an dem jeweiligen Tragkörper anliegt und die offene Seite des C's sich oberhalb der Tragschienen befindet.

Bei Störungen kann man auch dort einen Wagen gefahrlos verlassen, wo die Fahrschienen relativ hoch über dem Erdboden verlaufen, wenn die C-förmigen Bügel zur Abstützung eines entlang des Fahrweges verlaufenden Laufsteges ausgebildet sind.

Zu hohe Fahrgeschwindigkeiten der Fahrzeuge lassen sich zwangsweise ausschließen, indem die Tragräder jeweils mit einer durch Fliehkraft bei einer festgelegten Drehzahl der Tragräder zwangsläufig sich betätigenden Trommelbremse ausgestattet sind.

Die Fahrzeuge bewegen sich auch in engen Kurven sehr reibungsverlustarm, wenn die Tragräder der Vorderachse jeweils um eine in Fahrtrichtung vor den Tragrädern angeordnete, vertikale Achse begrenzt pendelnd am jeweiligen Fahrzeug gelagert sind.

Diese pendelnde Aufhängung der vorderen Tragräder ist konstruktiv besonders einfach zu verwirklichen, wenn gemäß einer anderen Weiterbildung der Erfindung die Tragräder der Vorderachse jeweils in einer Gabel gelagert sind, welche vor dem Tragrad in einer Lagertasche um die vertikale Achse begrenzt schwenkbar gehalten ist.

Eine andere Weiterbildung der Erfindung besteht darin, dass die einzelnen Fahrzeuge jeweils eine selbstverstärkende Bremse aufweisen. Hierdurch lassen sich auch mit relativ geringen Kräften am Bremshebel und bei nassen Führungsschienen ausreichend hohe Verzögerungswerte erreichen.

Die gewünschte Selbstverstärkung lässt sich dadurch mit geringem konstruktiven Aufwand verwirklichen, dass die Bremsbalken durch in Fahrtrichtung gesehen schräg nach vorn ausgerichtete Lenker mit dem Fahrgestell des Wagens verbunden sind. Hierdurch wirkt die einsetzende Bremskraft auch in Zustellrichtung der Bremsbeläge und erleichtert somit das Bremsen, was insbesondere bei nassen Führungsschienen vorteilhaft ist.

Die Bremseinrichtungen der Wagen der erfindungsgemäßen Freizeitsportanlage sollten so gestaltet sein, dass ein fahrerloser Wagen selbsttätig bremst. Das lässt sich auf einfache weise verwirklichen, wenn gemäß einer anderen Weiterbildung der Erfindung der Bremshebel mit einer nach vorn gekrümmten Führung versehen ist und in dieser Führung eine Feder angreift, welche mit ihrem anderen Ende am Fahrgestell befestigt ist und dadurch den Bremshebel in Bremsrichtung vorspannt. Durch diese Gestaltung verkürzt sich beim Lösen der Bremse der Hebelarm, mit welchem die Feder am Bremshebel angreift, so dass zum Lösen keine unerwünscht hohen Kräfte erforderlich werden.

Die Erfindung lässt verschiedene Ausführungsformen zu. Eine davon und eine geänderte Ausführung einer Bremseinrichtung sind schematisch in der Zeichnung dargestellt und werden nachfolgend beschrieben. Diese zeigt in
- Fig.1: eine Vorderansicht eines Ständers mit zugehörigen Anlageteilen der Freizeitsportanlage,
- Fig.2: eine Ansicht eines oberen Bereiches des Ständers mit der Hinterachse eines Fahrzeugs, jedoch ohne Bremshebel,
- Fig.3: eine Seitenansicht eines Fahrzeugs der Freizeitsportanlage,
- Fig.4: eine Draufsicht auf ein Fahrzeug der Freizeitsportanlage,
- Fig.5: eine Ansicht der Vorderachse des Fahrzeugs,
- Fig.6: eine Seitenansicht eines Teilbereichs eines Fahrzeugs mit einer Bremseinrichtung und der Fahrschiene.

Die Figur 1 zeigt einen Ständer 1, welcher einen als C-förmige Tragplatte ausgebildeten Tragkörper 2 hat. Dieser trägt zwei parallel zueinander verlaufende, im Querschnitt kreisförmige Fahrschienen 3, 4 und an den freien Enden ihres C's jeweils eine Führungsschiene 5, 6. Der Tragkörper 2 ist durch Streben 7, 8 mit einer Pratzenplatte 9 verbunden, welche sich über Pratzenfüße 10 auf dem Erdboden abzustützen vermag. Weitere Streben 11, 12 führen in Längsrichtung zu einem nicht gezeigten vorangehenden oder nachfolgenden Ständer. Eine Strebe 13 versteift den Ständer 1 in Diagonalrichtung.

An den Tragkörpern 2 ist ein C-förmiger Bügel 27 derart befestigt, dass seine Öffnung nach oben weist und seine Basis sich horizontal erstreckt. Dieser Bügel 27 dient der Befestigung eines nicht gezeigten Fangnetzes. Weiterhin liegt auf ihm ein Laufsteg 28 auf, der durch einfache Bohlen gebildet sein kann.

Die Figur 2 zeigt gegenüber Figur 1 im Maßstab vergrößert den Tragkörper 2 mit den Fahrschienen 3, 4 und den Führungsschienen 5, 6. Von einem Fahrzeug 13 erkennt man ein Fahrgestell 14 und zwei Tragräder 15, 16, deren Achsen 17, 18 zueinander V-förmig ausgerichtet sind, so dass sich die Tragräder 15, 16 schräg von innen auf den Fahrschienen 3, 4 abstützen. Vom Fahrgestell 14 aus ragt an jeder Fahrzeugseite vorn und hinten jeweils ein Führungsausleger 19, 20 innenseitig an der Führungsschiene 5, 6 vorbei nach unten, welcher jeweils mit einem horizontalen Schenkel 21 unter die Führungsschiene 5, 6 greift. Oberhalb der beiden Führungsschienen 5, 6 erkennt man jeweils einen Reibbelag 22, 23, welcher auf noch zu erläuternde Weise gegen die Führungsschienen 5, 6 bewegt werden kann, um das Fahrzeug 13 abzubremsen. Zum automatischen Abbremsen des Fahrzeugs 13 bei zu hohen Fahrgeschwindigkeiten sind die Tragräder 15, 16 jeweils mit einer durch Fliehkraft zwangsläufig betätigbaren Trommelbremse 33 ausgestattet.

Die Figur 3 lässt unterhalb des Fahrgestells 14 des Fahrzeugs 13 einen Bremsbalken 24 erkennen, welcher die Reibbeläge 22, 22a trägt. Dieser Bremsbalken 24 ist mit Lenkern 25, 26 pendelnd am Fahrgestell 14 befestigt und kann mittels einer Bremsbetätigung 29 bewegt werden. Hierzu hat die Bremsbetätigung 29 an jeder Fahrzeugseite einen um eine quer zu dem Fahrzeug 13 verlaufende Achse 32 schwenkbaren Bremshebel 30, welcher ebenfalls mit einem Lenkerarm 31 an dem Bremsbalken 24 angelenkt ist. Verschwenkt man den Bremshebel 30 aus der in Figur 3 gezeigten Stellung nach vorn, dann verschwenkt sich der Lenkerarm 31 im Uhrzeigersinn und hebt dadurch den Bremsbalken 24 an, was zu einem Freikommen der Reibbeläge 22, 22a von den in den Figuren 1 und 2 gezeigten Führungsschienen 5, 6 führt. In der in Figur 3 gezeigten Bremsstellung ist der Bremsbalken 24 so weit nach unten verschoben, dass die Reibbeläge 22, 23 von oben her auf der in Figur 2 gezeigten Führungsschiene 5 aufsitzen und die Stege 21 der Führungsausleger 19 von unten her gegen die Führungsschiene 5 pressen, so dass diese zum Bremsen wie von einer Zange eingeklemmt wird.

Die Figur 4 verdeutlicht zusätzlich die Gestaltung des Fahrzeugs 13. Zu erkennen ist, dass die Bremsbetätigung 29 bügelförmig ausgebildet ist und an jeder Fahrzeugseite einen Bremshebel 30, 30a hat. Weiterhin sieht man unter anderem die Tragräder 15, 16 einer Hinterachse 24 und Tragräder 15a sowie 16a einer Vorderachse 35 des Fahrzeugs 13.

Die Figur 5 zeigt, dass die Vorderachse 35 an ihren beiden äußeren Seiten jeweils eine Lagertasche 37, 38 hat, in welcher jeweils um eine vertikale Achse 39 schwenkbar eine Gabel 40 begrenzt schwenkbar gelagert ist, die das Tragrad 16 bzw. 15a lagert.

Die Figur 6 zeigt das Fahrgestell 14 eines Fahrzeugs 13 mit einem Bremsbalken 24, welcher durch schräg nach vorn ausgerichtete Lenker 41, 42 mit dem Fahrgestell 14 verbunden ist. Der Bremshebel 30 ist um einen Drehpunkt 47 des Fahrgestells 14 schwenkbar und durch eine Koppel 43 mit dem Lenker 42 verbunden. Schwenkt man den Bremshebel 30 entgegengesetzt zum Uhrzeigersinn, dann verschwenkt die Koppel 43 den Lenker 42 im Uhrzeigersinn, wodurch der Bremsbalken 24 sich parallel zu sich selbst gegen die Führungsschiene 5 bewegt und dadurch die Bremsung eintritt.

Die Betätigung des jeweiligen Bremsbalkens 24 durch den Bremshebel 30 kann auch auf andere Weise erfolgen, beispielsweise dadurch, dass eine Koppel vom Bremshebel 30 unmittelbar zu dem Bremsbalken 24 führt.

Wichtig ist, dass die Lenker 41, 42 schräg nach vorn weisen, wobei sich ein Winkel von maximal 45° zum Fahrgestell als erforderlich herausgestellt hat. Durch diesen schräg nach vorn gerichteten Verlauf der Lenker 41, 42 tritt ein Selbstverstärkungseffekt ein. Bewegt sich das Fahrzeug 13 nach rechts und wird gebremst, dann hat das entstehende Reibmoment die Tendenz, den Bremsbalken 24 mit zunehmender Kraft auf die Führungsschiene 5 zu drücken.

Die Figur 6 zeigt weiterhin, dass der Bremshebel 30 durch eine Feder 44 in Bremsstellung vorgespannt wird. Diese Feder 44 ist mit einem Ende am Fahrgestell 14 befestigt und stützt sich mit ihrem anderen Ende über eine Rolle 45 auf einer Führung 46 des Bremshebels 30 ab. Diese Führung 46 ist starr am Bremshebel 30 angebracht und verläuft bogenförmig gekrümmt, wobei der Krümmungsmittelpunkt in Fahrtrichtung gesehen vor dem Bremshebel 30 liegt und der Bogen durch den Drehpunkt des Bremshebels 30 führt. Durch diese Gestaltung der Führung 46 ergibt es sich, dass der Angriffspunkt der Feder 44 am Bremshebel 30 um so weiter in Richtung des Drehpunktes 47 wandert, je mehr man den Bremshebel 30 nach vorn drückt. Die Feder 44 vermag also mit einem maximalen Hebelarm am Bremshebel 30 anzugreifen, wenn man den Bremshebel 30 loslässt, wirkt jedoch in dem Maße geringer auf den Bremshebel 30 ein, wie man den Bremshebel 30 nach vorn schwenkt, weil der Angriffspunkt der Feder 44 dabei bis zum Drehpunkt 47 des Bremshebels 30 wandert. Deshalb benötigt man keine hohen Kräfte, um die Bremseinrichtung in Lösestellung zu halten.

### Bezugszeichenliste

- 1: Ständer
- 2: Tragkörper
- 3: Fahrschiene
- 4: Fahrschiene
- 5: Führungsschiene

- 6: Führungsschiene
- 7: Strebe
- 8: Strebe
- 9: Pratzenplatte
- 10: Pratzenfuß

- 11: Strebe
- 12: Strebe
- 13: Fahrzeug
- 14: Fahrgestell
- 15: Tragrad

- 16: Tragrad
- 17: Achse
- 18: Achse
- 19: Führungsausleger
- 20: Führungsausleger

- 21: Schenkel
- 22: Reibbelag
- 23: Reibbelag
- 24: Bremsbalken
- 25: Lenker

- 26: Lenker
- 27: Bügel
- 28: Laufsteg
- 29: Bremsbetätigung
- 30: Bremshebel

- 31: Lenkerarm
- 32: Achse
- 33: Trommelbremse
- 34: Hinterachse
- 35: Vorderachse

- 36: Lagertasche
- 37: Lagertasche
- 38: Achse
- 39: Achse
- 40: Gabel

- 41: Lenker
- 42: Lenker
- 43: Koppel
- 44: Feder
- 45: Rolle

- 46: Führung
- 47: Drehpunkt

## Patentansprüche

1. Freizeitsportanlage mit einem Fahrweg und mit zumindest einem entlang des mit Gefälle verlaufenden Fahrweges durch Schwerkraft fahrbaren Fahrzeug, welches hinsichtlich seiner Geschwindigkeit vom Fahrer individuell zu steuern ist, wobei der Fahrweg zwei als Rohre ausgebildete Fahrschienen (3, 4) hat, auf welchen das Fahrzeug (13) mit Tragrädern (15, 16) oder Kufen abgestützt ist, dass die Fahrschienen (3, 4) von quer verlaufenden, von Ständern (1) abgestützten Tragkörpern (2) auf einen genauen, gegenseitigen Abstand gehalten sind und dass diese Ständer (1) an ihrer Unterseite Pratzenfüße (10) zum Abstützen auf dem Erdboden aufweisen, **dadurch gekennzeichnet, dass** die Tragkörper (2) zwischen den Fahrschienen (3, 4) zwei parallel zu den Fahrschienen (3, 4) verlaufende Führungsschienen (5, 6) aufweisen und dass die Fahrzeuge (13) nach unten zwischen die Führungsschienen (5, 6) ragende Führungsausleger (19, 20) haben, welche jeweils L-förmig ausgebildet sind und mit einem horizontalen Schenkel (21) unter jeweils eine Führungsschiene (5, 6) greifen.

2. Freizeitsportanlage nach Anspruch 1, **dadurch gekennzeichnet, dass** die Fahrzeuge (13) an jeder Seite oberhalb jeder Führungsschiene (5, 6) jeweils einen Bremsbalken (24) mit zu der Führungsschiene (5, 6) hin gerichteten Reibbelägen (22, 23) haben und dass die Fahrzeuge (13) jeweils eine Bremsbetätigung zum Verschieben des Bremsbalkens (24) mit den Reibbelägen (22, 23) von oben her gegen die Führungsschiene (5, 6) aufweisen.

3. Freizeitsportanlage nach Anspruch 2, **dadurch gekennzeichnet, dass** die Bremsbalken (24) mittels Lenker (25, 26) am Fahrgestell (14) des Fahrzeugs (13) pendelnd befestigt sind und dass die Bremsbetätigung (29) einen u-förmigen, mit seiner Basis schwenkbar am Fahrgestell (14) gelagerten Bremsbügel hat, dessen freie, nach oben ragende Schenkel jeweils einen Bremshebel (30) bilden und welcher an der den Bremshebeln (30) entgegengesetzten Seite jeweils einen an einem Bremsbalken (24) angelenkten Lenkerarm (31) aufweist.

4. Freizeitsportanlage nach zumindest einem der vorangehenden Ansprüche, **dadurch gekennzeichnet, dass** die Hebelverhältnisse bei der Bremsbetätigung (29) zum Abheben des Fahrzeugs (13) von den Fahrschienen (3, 4) und zum Anpressen der horizontalen Stege (21) der Führungsausleger (19, 20) von unten her gegen die Führungsschiene (5, 6) bemessen sind.

5. Freizeitsportanlage nach zumindest einem der vorangehenden Ansprüche, **dadurch gekennzeichnet, dass** an den Tragkörpern (2) zur Befestigung von entlang des Fahrweges verlaufenden Fangnetzen C-förmige Bügel (27) derart angebracht sind, dass die Basis der Bügel (27) sich horizontal erstreckt und an dem jeweiligen Tragkörper (2) anliegt und die offene Seite des C's sich oberhalb der Tragschienen (3, 4) befindet.

6. Freizeitsportanlage nach Anspruch 5, **dadurch gekennzeichnet, dass** die C-förmigen Bügel (27) zur Abstützung eines entlang des Fahrweges verlaufenden Laufsteges (28) ausgebildet sind.

7. Freizeitsportanlage nach zumindest einem der vorangehenden Ansprüche, **dadurch gekennzeichnet, dass** die Tragräder (15, 16; 15a, 16a) jeweils mit einer durch Fliehkraft bei einer festgelegten Drehzahl der Tragräder (15, 16; 15a, 16a) zwangsläufig sich betätigenden Trommelbremse (33) ausgestattet sind.

8. Freizeitsportanlage nach zumindest einem der vorangehenden Ansprüche, **dadurch gekennzeichnet, dass** die Tragräder (15a, 16a) der Vorderachse (35) jeweils um eine in Fahrtrichtung vor den Tragrädern (15a, 16a) angeordnete, vertikale Achse (39) begrenzt pendelnd am jeweiligen Fahrzeug (13) gelagert sind.

9. Freizeitsportanlage nach Anspruch 8, **dadurch gekennzeichnet, dass** die Tragräder (15a, 16a) der Vorderachse (35) jeweils in einer Gabel (40) gelagert sind, welche vor dem Tragrad (15a, 16a) in einer Lagertasche (36, 37) um die vertikale Achse (39) begrenzt schwenkbar gehalten ist.

10. Freizeitsportanlage nach zumindest einem der vorangehenden Ansprüche, **dadurch gekennzeichnet, dass** die einzelnen Fahrzeuge (13) jeweils eine selbstverstärkende Bremse (24) aufweisen.

11. Freizeitsportanlage nach Anspruch 10, **dadurch gekennzeichnet, dass** die Bremsbalken (24) durch in Fahrtrichtung gesehen schräg nach vorn ausgerichtete Lenker (41, 42) mit dem Fahrgestell (14) des Wagens (13) verbunden sind.

12. Freizeitsportanlage nach zumindest einem der vorangehenden Ansprüche, **dadurch gekennzeichnet, dass** der Bremshebel (30) mit einer nach vorn gekrümmten Führung (46) versehen ist und in dieser Führung eine Feder (44) angreift, welche mit ihrem anderen Ende am Fahrgestell (14) befestigt ist und **dadurch** den Bremshebel (30) in Bremsrichtung vorspannt.

## Claims

1. Leisure/sport installation with a trackway and with at least one car whose speed can be individually controlled by the driver as it travels under the action of gravity along the downhill-graded trackway, the trackway having two tubular running rails (3, 4) on which the car (13) is carried by carriage wheels (15, 16) or runners, the running rails (3, 4) being kept a precise distance apart by transverse support members (2) carried by stanchions (1), and these stanchions (1) having outrigger feet (10) at their lower end for resting on the ground, **characterized in that** the support members (2) have two guide rails (5, 6) between the running rails (3, 4) and parallel with the running rails (3, 4), and **in that** the cars (13) have guiding outriggers (19, 20), projecting downwards between the guide rails (5, 6), each guiding outrigger (19, 20) being L-shaped, with a horizontal arm (21) reaching under the respective guide rail (5, 6).

2. Leisure/sport installation according to Claim 1, **characterized in that** the cars (13) have a brake beam (24) on each side, above the guide rail (5, 6), with friction linings (22, 23) facing towards the guide rail (5, 6), and **in that** the cars (13) have a brake mechanism for bringing the brake beam (24) with its friction linings (22, 23) down on to the guide rail (5, 6) from above.

3. Leisure/sport installation according to Claim 2, **characterized in that** the brake beams (24) are mounted on the chassis (14) of the car (13) in pendulum fashion by means of swinging arms (25, 26), and **in that** the brake mechanism (29) has a U-shaped brake bow whose free, upwards-jutting arms each form a brake lever (30), which bow is pivotably mounted on the chassis (14) by its base and has a link arm (31) linked to each brake beam (24) on the opposite side to the brake levers (30).

4. Leisure/sport installation according to at least one of the preceding claims, **characterized in that** the leverage ratios are designed to lift the car (13) off the running rails (3, 4) and press the horizontal arms (21) of the guiding outriggers (19, 20) against the guide rail (5, 6) from undemeath upon operation of the brake mechanism (29).

5. Leisure/sport installation according to at least one of the preceding claims, **characterized in that** C-shaped hoops (27) for rigging catch nets extending along the trackway are attached to the support members (2) with the base of the hoop (27) extending horizontally and bearing against the respective support member (2) and the open side of the C above the running rails (3, 4).

6. Leisure/sport installation according to Claim 5, **characterized in that** the C-shaped hoops (27) are designed to support a catwalk (28) extending along the trackway.

7. Leisure/sport installation according to at least one of the preceding claims, **characterized in that** the carriage wheels (15, 16; 15a, 16a) are each fitted with a drum brake (33) which is operated automatically by centrifugal force when a specified rotational speed of the carriage wheels (15, 16; 15a, 16a) is reached.

8. Leisure/sport installation according to at least one of the preceding claims, **characterized in that** the carriage wheels (15a, 16a) of the front axle (35) are each mounted on the car (13) with limited castering about a vertical axis (39) located in front of the carriage wheels (15a, 16a) in the direction of travel.

9. Leisure/sport installation according to Claim 8, **characterized in that** the carriage wheels (15a, 16a) of the front axle (35) are each mounted in a yoke (40) held with limited swivel about the vertical axis (39) in a bearing recess (36, 37) in front of the carriage wheel (15a, 16a).

10. Leisure/sport installation according to at least one of the preceding claims, **characterized in that** the individual cars (13) each have a self-energizing brake (24).

11. Leisure/sport installation according to Claim 10, **characterized in that** the brake beams (24) are connected to the chassis (14) of the car (13) by swinging arms (41, 42) that are angled forwards when viewing in the direction of travel.

12. Leisure/sport installation according to at least one of the preceding claims, **characterized in that** the brake lever (30) is provided with a guide (46) which curves forwards, and a spring (44) which is attached to the chassis (14) by its other end engages in this guide, thus tensioning the brake lever (30) in the braking direction.

## Revendications

1. Installation de sports de loisirs comportant une voie et au moins un véhicule mobile sous l'effet de la gravité le long de la voie suivant un tracé en pente, lequel véhicule doit être commandé individuellement par le conducteur quant à sa vitesse, la voie présentant deux rails de roulement (3, 4) conçus sous la forme de tubes, sur lesquels le véhicule (13) prend appui par des roues porteuses (15, 16) ou des patins, (**caractérisée en ce**) que les rails (3, 4) sont maintenus à une distance précise l'un de l'autre par des éléments porteurs (2) passant transversalement, en appui sur des montants (1) et en ce que ces montants (1) présentent, sur leur face inférieure, des pieds à griffes (9)pour prendre appui sur le sol, **caractérisée en ce que** les éléments porteurs (2) présentent entre les rails de roulement (3, 4) deux rails de guidage (5, 6) suivant un tracé parallèle aux rails de roulement (3, 4) et **en ce que** les véhicules (13) présentent, dépassant vers le bas entre les rails de guidage (5, 6), des bras de guidage (19, 20) conçus en L engrenant par le haut chacun un rail de guidage (5, 6) par une branche horizontale (21).

2. Installation de sports de loisirs selon la revendication 1, **caractérisée en ce que** les véhicules (13) présentent chacun, de chaque côté au-dessus de chaque rail de guidage (5, 6) une barre de freinage (24) comportant des garnitures de friction (22, 23) orientées en direction des rails de guidage (5, 6), et **en ce que** les véhicules (13) présentent chacun une commande de frein pour déplacer la barre de freinage (24) avec ses garnitures de friction (22, 23) contre les rails de guidage (5, 6) en partant du haut.

3. Installation de sports de loisirs selon la revendication 2, **caractérisée en ce que** les barres de freinage (24) sont fixées au châssis (14) du véhicule (13) de manière flottante par des biellettes (25, 26), et **en ce que** la commande de frein (29) présente un étrier de frein en U monté par sa base sur le châssis (14) de manière à pouvoir basculer, dont chaque branche libre dépassant vers le haut forme un levier de frein (30) et qui présente, sur la face opposée aux leviers de frein (30), un bras de liaison (31) articulé sur chaque barre de freinage (21).

4. Installation de sports de loisirs selon au moins une des revendications précédentes, **caractérisée en ce que** les rapports de levier sont dimensionnés pour garantir, lors de l'actionnement de la commande de frein (29), un soulèvement du véhicule (13) par rapport aux rails de roulement (3, 4) et une pression de la tige horizontale (21) des bras de guidage (19, 20) contre les rails de guidage 5, 6) à partir du bas.

5. Installation de sports de loisirs selon au moins une des revendications précédentes, **caractérisée en ce que** des étriers en C (27) sont montés sur les éléments porteurs (2) pour la fixation de filets anti-chute passant le long de la voie de telle façon que la base de l'étrier (27) s'éténd horizontalement et repose sur chaque élément porteur (2), et que le coté ouvert du C se trouve au-dessus des rails porteurs (3, 4).

6. Installation de sports de loisirs selon la revendication 5, **caractérisée en ce que** les étriers en C (27) sont configurés pour supporter une passerelle (28) située le long de la voie.

7. Installation de sports de loisirs selon au moins une des revendications précédentes, **caractérisée en ce que** les roues porteuses (15, 16, 15a, 16a) sont chacune équipées d'un frein à tambour (33) agissant obligatoirement sous l'effet de la force centrifuge à une vitesse de rotation déterminée des roues porteuses (15, 16, 15a, 16a).

8. Installation de sports de loisirs selon au moins une des revendications précédentes, **caractérisée en ce que** les roues porteuses (15a, 16a) de l'essieu avant (35) sont chacune montées sur chaque véhicule (13) avec une oscillation limitée autour d'un axe vertical (39) disposé avant les roues porteuses (15a, 16a) dans le sens de la marche.

9. Installation de sports de loisirss selon la revendication 8, **caractérisée en ce que** les roues porteuses (15a, 16a) de l'essieu avant (35a) sont chacune montées dans une fourche (40) qui est maintenue avant la roue porteuse (15a, 16aa) dans un logement de palier(36, 37) pour pouvoir basculer de manière limitée autour d'un axe vertical (39).

10. Installation de sports de loisirs selon au moins une des revendications précédentes, **caractérisée en ce que** chacun des véhicules (13) présente un frein à répartition automatique.

11. Installation de sports de loisirs selon au moins une des revendications précédentes, **caractérisée en ce que** les barres de freinage (24) sont raccordées au châssis (14) du véhicule (13) par des biellettes (41, 42) orientées obliquement vers l'avant, vu dans le sens de la marche.

12. Installation de sports de loisirs selon au moins une des revendications précédentes, **caractérisée en ce que** le levier de frein (30) est muni d'un guide (46) recourbé vers l'avant et **en ce que** dans ce guide s'engage un ressort (44) qui est fixé au châssis (14) par son autre extrémité, et qui précontraint ainsi le levier de frein (30) dans le sens du freinage.
